# EUROPÄISCHE PATENTSCHRIFT

(11) **EP 0 406 707 B1**
(45) Veröffentlichungstag und Bekanntmachung des Hinweises auf die Patenterteilung: **23.12.1992**
(21) Anmeldenummer: 90112384.4
(22) Anmeldetag: 29.06.1990
(51) Int. Cl.: A47C 1/032

(54) **Arbeitsstuhl mit Sitz und Rückenlehne**
Office chair with seat and backrest
Chaise de travail avec siège et dossier

(30) Priorität: 01.07.1989 DE 3921755
(43) Veröffentlichungstag der Anmeldung: 09.01.1991
(73) Patentinhaber: KÖNIG & NEURATH KG, D-61174 Karben (DE)
(72) Erfinder: Suhr, Heinz-Peter Wilhelm, D-7141 Grossbottwar (DE)
(74) Vertreter: Wolf, Günter, Dipl.-Ing.

(56) Entgegenhaltungen:
- DE-A- 3 800 751
- DE-U- 8 617 736
- US-A- 2 859 799

## Beschreibung

Die Erfindung betrifft einen Arbeitsstuhl, insbesondere Bürostuhl gemäß Oberbegriff des Hauptanspruches.

Ein Sitzmöbel der eingangs genannten Art ist nach dem nicht vorveröffentlichten DE-U-8 906 296.5 bekannt, bei dem die unvermeidbare Verschiebung des Sitzes bei Neigung der Rückenlehne durch eine zwischen dem Sitzträger und dem vorderen Randbereich des Sitzes angeordnete Langlöcher ausgeglichen bzw. aufgenommen wird. Für das Federelement ist eine sogenannte Gasfeder zwischen dem hinteren Teil des Sitzträgers und dem im wesentlichen vertikal orientierten Holm der Rückenlehne angeordnet, wirkt also nicht unmittelbar auf dem Sitz und bedarf zudem einer zusätzlichen Anlenkung am Lehnenträger. Sofern die Gasfeder nicht einstellbar und damit wesentlich teurer ausgebildet ist, ist an diesem Sitzmöbel keine Neigungseinstellsperre vorgesehen.

Nach der US-A-34 89 459 ist ein Sitzmöbel bekannt, bei dem der das Stuhlgestell bildende Unterbau in Form eines rahmenartigen Gestelles ausgebildet ist. Der rahmenartige Lehnenträger ist dabei als einarmiger Hebel an der rückseitigen oberen Ecke des Gestells angelenkt und seinerseits gelenkig mit dem ebenfalls rahmenartigen Sitzflächenträger verbunden, der dadurch an seinem lehnenfernen Ende einer Verschiebelagerung bedarf, wie dies auch bei Stühlen nach der DE-A-33-22 450 und dem DE-U-84 01 000 der Fall ist. Wollte man den Stuhl bzw. Sessel nach der vorerwähnten US-A-34 89 459, der für den Einbau in Kraftfahrzeuge bestimmt ist, in moderner Bauweise auf einer in etwa zentral unter der Sitzfläche befindlichen Drehstuhlsäule anordnen, so ergäbe sich eine relativ sperrige Unterbaukonstruktion, um die erforderlichen Gelenke an entsprechenden Stellen anordnen zu können. Eine solche unter der eigentlichen Sitzfläche beträchtlichen Raum beanspruchende Konstruktion liegt auch beim Gegenstand nach der EP-A-00 49 310 vor, da dort wegen vorgegebener Winkelbedingungen das Gelenk für einen Rückenlehnenbügel in relativ großer Distanz unter der Sitzfläche angeordnet sein muß. Außerdem verlangt das Sitzmöbel nach der genannten EP-A-0 049 310 eine bogenförmige, aufbiegbare Verbindung zwischen Sitz- und Rückenlehne, d.h. ein elastisches Zwischenglied, das die Biegeverformungen bei Neigungsveränderung zwischen Sitzfläche und Rückenlehne aufzunehmen vermag, d.h. Gelenkverbindungen im Bereich des Zwickels zwischen Lehne und Sitzfläche sind hierbei nicht möglich.

Bei einem Arbeitsstuhl nach der DE-A-35 37 203 sind der Sitz-und Rückenlehnenträger ebenfalls miteinander gekoppelt, wobei aber im Gegensatz zum Stuhl nach der US-A-34 89 459 die in sich verschiebliche Kopplungsstelle zwischen den Trägern unter dem Bereich der höchsten Sitzbelastung liegt und für den Ansatz des Spannelementes ein zusätzlicher Hebelarm am Rückenlehnenträger vorgesehen werden muß. Einstellelemente für das bzw. die Druckelemente sind dabei gewissermaßen im Inneren der ganzen Stellmechanik angebracht, und gleiches gilt auch für die Stellungssperre der Sitz- und Rückenlehnenstellung.

Der Erfindung liegt demgemäß die Aufgabe zugrunde, ausgehend von einem Sitz der eingangs genannten Art, diesen dahingehend zu verbessern, daß sich eine minimale Horizontalverschiebung bei Rückenlehnenabsenkung der verschieblichen, unter dem vorderen Sitzrandbereich befindlichen Kopplung zwischen Sitz und Sitzträger ergibt und zwar mit der weiteren Maßgabe, dabei die ganze Verstellmechanik einerseits so kompakt und andererseits bezüglich ihrer Einzelkomponenten, nämlich Spann- und Sperrelemente so übersichtlich und damit montagegünstig, aber auch so wirkungsgünstig wie möglich anzuordnen, und zwar dabei mit so wenig wie möglich Anlenkstellen für diese Elemente auszukommen.

Diese Aufgabe ist mit einem Arbeitsstuhl der eingangs genannten Art nach der Erfindung durch die im Kennzeichen des Hauptanspruches angeführte Merkmalskombination gelöst. Vorteilhafte Weiterbildungen und praktische Ausführungsformen ergeben sich nach den Unteransprüchen.

Die sich bei dieser erfindungsgemäßen Ausbildung ergebende Horizontalverschiebung des Sitzes ist minimal und beträgt maximal nur 3 bis 5 mm, d.h. diese ist im Vergleich zur Horizontalverschiebung beim Sitz nach der US-A 34 89 459 wesentlich reduziert. Sowohl das Spannelement als auch die Stellungssperre sind an einer gemeinsamen Stelle, nämlich dem Drehgelenk zwischen Sitz- und Rückenlehnenträger angekoppelt, dabei aber in unterschiedlichen Richtungen orientiert, d.h., das Spannelement erstreckt sich unter einem spitzen Winkel zum abgeknickten Teil des Rückenlehnenträgers, bei dessen Absenkung sich der wirksame Hebelarm für das Spannelement vergrößert, während das Sperrelement vorteilhaft seine senkrechte Wirkungsrichtung auf den Sitz auch bei dessen Absenkung im wesentlichen beibehält. Noch günstiger ist dabei die Ausbildung des Spannelementes in Form einer Blattfeder oder eines Blattfederpaketes, das sich in Richtung des abgeknickten Teiles des Rückenlehnenträgers erstreckt und gegen ein Widerlager am Sitzträger angelegt ist, was noch naher erläutert wird.

Die kompakete, d.h. raumsparende und für eine äußere Umschließung designgünstige Zusammenfaßbarkeit der ganzen Verstellmechanik hat ihren Grund letztlich darin, daß der Sitz mit seinem hinteren Randbereich und das Spannelement und die Sperre nur an einer Stelle, nämlich am in bezug auf den Sitzträger beweglichen Drehgelenk am abgeknickten Teil des Rückenlehnenträgers zusammengekoppelt sind, das keine Verschiebebewegungen aufzunehmen hat, da der Sitz an seinem vorderen Rand, also dort, wo sich die Auflast am wenigsten bemerkbar macht und die geringe Verschiebebewegung auftritt, wenn sich der Stuhlbenutzer nach Lösung der Sperre und unter Neigung der Rückenlehne zurücklehnen möchte.

In Rücksicht auf eine möglichst raumsparende Unterbringbarkeit der in die Verstellmechanik einzubringenden Spannkraft ist das Spannelement vorteilhaft in Form zweier sich parallel erstreckenden Druckfedern am Sitzträger angeordnet, zwischen deren Anlenkstellen am als Achse ausgebildeten Gelenk die gegen den Sitzträger verrastbare Einstellsperre angeordnet ist. Vorteilhaft ist dabei die eine Druckfeder mit größerer Federkraft ausgelegt als die andere, die am trägerseitigen Ende mit einem Einstellelement versehen ist. Durch eine derartige Ausbildung sind die aufzubringenden Kräfte für die Einstellung entsprechend reduziert.

Bezüglich der Unterfassung des vorderen Sitzrandbereiches ist der Sitz dort mit einem zur Lehne hin offenen Profil auf eine am Sitzträger angeordnete, in bezug auf den Profilquerschnitt querschnittskleinere Querstrebe abgestützt, d.h., der Sitz braucht in diesem Bereich vorteilhaft nur aufgeschoben und nicht in ein geeignetes Verschiebelager eingelagert zu werden, während die andere Anlenkstelle des Sitzes zum Lehnenträger montagefreundlich einfach auf eine Querstrebe am Sitzträger von oben aufgesteckt und dann verschlossen wird.

Was das am Sitzträger drehbar und in bezug auf den Sitzträger einstellbare Stellglied betrifft, mit dem die Spannkraft des Spannelementes eingestellt werden kann, so ist dieses Stellglied einerseits schwenkbar am stationären Gelenk des Sitzträgers und andererseits mittels einer in einen Gelenkzapfen eingreifende Stellschraube einstellbar am Sitzträger fixiert, wobei das stationäre Gelenk, der Gelenkzapfen und die Anlenkstelle des Spannelementes am Stellglied im Dreiecksverband angeordnet sind. Dieses Stellglied befindet sich am Sitzträger im Bereich des vorderen Sitzrandes, so daß der Stuhlbenutzer von dort aus problemlos die Einstellung vornehmen kann.

Wie vorerwähnt, kann das Spannelement auch in Form einer Blattfeder oder eines Blattfederpaketes ausgebildet werden, die bzw. das mit einem Ende am abgeknickten Teil fest mit diesem verbunden und mit dem anderen Ende an ein Widerlager des Sitzträgers angelegt ist, wobei das Widerlager vorteilhaft in bezug auf den Sitzträger einstellbar ist. Bevorzugt wird dabei ein solches Spannelement aus faserverstärktem, handelserhältlichem Kunststoff gebildet, welches Material gegenüber metallischen Federelementen den Vorteil hat, nicht zu Bruch zu gehen, sondern höchstens durch bei Überbeanspruchung auftretende einzelne Faserbrüche weicher werden kann.

Der erfindungsgemäße Arbeitsstuhl wird nachfolgend anhand der zeichnerischen Darstellung von Ausführungsbeispielen näher erläutert.

Es zeigt stark schematisiert
Fig. 1 eine Seitenansicht des Arbeitsstuhles in Ruhestellung;
Fig. 2 eine entsprechende Darstellung des Arbeitsstuhles in Neigungsstellung gegenüber der Strichpunktierten Normalstellung;
Fig. 3 eine Draufsicht auf die Verstellmechanik;
Fig. 4 in Seitenansicht und etwas vergrößert den vorderen Bereich des Sitzträgers mit dem Einstellelement für das Spannelement;
Fig. 5 eine Daufsicht auf die Stellmechanik im Sinne der Fig. 3 mit einer besonderen Ausführungsform des Spannelementes,
Fig. 6 den Arbeitsstuhl in Seitenansicht gemäß Fig. 1, jedoch mit einer anderen Ausführungsform des Spannelementes und
Fig. 7 die Kopplung des Sitzes mit dem Sitzträger und dem Rückenlehnenträger.

Der Arbeitsstuhl besteht aus Sitz 2 und Rückenlehne 3, die beide an einem Sitzträger 1 gleichsinnig, voneinander abhängig und relativ zueinander schwenkbar gelagert sind, wobei der Sitz 2 im Bereich seines Vorderrandes 2′ verschieblich mit dem Sitzträger 1 verbunden und am Sitzträger 1 ein auf Sitz 2 und Rückenlehne 3 in Ruhestellungsrichtung wirkendes, elastisches Spannelment 4 angeordnet ist.

Bei diesem Arbeitsstuhl ist der Träger 5 der Rückenlehne 3 in Höhe des Sitzes 2 abgeknickt ausgebildet und mit dem Ende seines abgeknickten Teiles 5′ unter dem Sitz am Sitzträger 1 in einem Gelenk (6) schwenkbar gelagert und der Sitz 2 mit seinem hinteren Randbereich 2˝ mit einem Drehgelenk 8 zwischen dem Gelenk 6 des Trägers 5 und seiner Abknickung 7 mit dem abgeknickten Teil 5′ fest aber drehbar verbunden. Unter Ausnutzung des Drehgelenkes 8 ist an diesem und dem Sitzträger 1 das in Form mindestens einer Feder 4′ ausgebildete Spannelement 4, sich unter spitzem Winkel zum abgeknickten Teil 5′ erstreckend, verspannt angeordnet. Die Sitz- und Rückenlehnen-Einstellsperre 9 ist dabei, und zwar im wesentlichen senkrecht gegen den Sitz 2 orientiert, ebenfalls zwischen dem Drehgelenk 8 und dem Sitzträger 1 verspannt, der für den Eingriff in die Sperre 9 mit einem daran befestigten Verrastungszapfen 17 ausgestattet ist. Einer weitergehenden Beschreibung dieser Sperre 9 bedarf es insoweit nicht, als dafür die unterschiedlichsten Sperrenausbildungen vorgesehen werden können. Durch diese Ausbildung ergibt sich, wie vorerwähnt, eine äußerst geringe horizontale Sitzflächenverschiebung, eine unmittelbare Einwirkung des Spannelementes 4 auf das gemeinsame Gelenk 8 von Sitz 2 und Rückenlehnenträger 5, eine praktisch senkrecht zur Sitzfläche orientierte Sperrenwirkrichtung, ferner eine geringstmögliche Belastung der verschieblichen Kopplungsstelle zwischen Vorderrand 2′ und der diesen tragenden Querstrebe 12 und schließlich wird der wirksame Hebelarm, mit dem das Spannelement auf das Drehgelenk 8 wirkt, bei Rückenlehnenverstellung zunehmend größer.

Das Spannelement 4 ist zweckmäßig in Form zweier sich parallel erstreckender Druckfedern 4′, 4˝ bei den Ausführungsformen nach Fig. 1 bis 3 ausgebildet, zwischen deren Anlenkstellen am als Achse 8′ ausgebildeten Drehgelenk 8 die gegen den Sitzträger 1 verrastbare Einstellsperre 9 angeordnet ist. Dies ist im Prinzip in Fig. 3 dargestellt. Unter Verweis auf Fig. 5 ist dabei vorteilhaft die eine Druckfeder 4′, mit größerer Federkraft ausgelegt als die andere 4˝, die am trägerseitigen Ende mit einem Einstellelement 10 versehen ist. Dieses Einstellelement ist in Fig. 4 verdeutlicht, gemäß der das Stellglied 10 einerseits schwenkbar ebenfalls am stationären Gelenk 6 des Sitzträgers 1 und andererseits mittels einer in einen Gelenkzapfen 13 eingreifenden Stellschraube 14 einstellbar am Sitzträger 1 fixiert angeordent ist. Dabei sind das Gelenk 6, der Gelenkzapfen 13 und die Anlenkstelle 15 des Spannelementes 4 am Stellglied 10 im Dreiecksverband angeordnet. Sowohl der Gelenkzapfen 13 als auch der Sitzträger 1 weisen für die Stellschraube 14 Gewinde auf, wodurch sich das Dreieckige Stellglied 10 bei Betätigung der Stellschraube um die Achse 6 verschwenkt und damit die Kopplungsstelle 15 für die Druckfeder 4˝ in bezug auf das Gelenk 8 verstellt.

In Rücksicht auf die zwar geringfügige, aber bei Rückenlehnenverstellung unvermeidbare Horizontalverstellung des Sitzes, der sich dabei auch unter geringfügiger, aber gewollter Drehung um die Querstrebe 12 dreht, ist der Sitz 2 im Bereich unter seinem Vorderrand 2′ mit einem zur Lehne 3 hin offenen Profil 11 (siehe insbesondere Fig. 4) auf die am Sitzträger 1 angeordnete, in bezug auf den Profilquerschnitt querschnittskleinere Querstrebe 12 nur aufgeschoben, was die Montage eines derartigen Stuhles erleichtert, da der Sitz nach Aufschub auf die Querstrebe 12 lediglich mit seinem nach unten offenen Anschlußlager 19 auf die Achse bzw. das Gelenk 8 aufgelegt und mit einem Verschlußstück 20 drehbar fixiert werden muß.

Die Ausführungsform des Arbeitsstuhles nach Fig. 6 entspricht bis auf das Spannelement der vorbeschriebenen Ausführungsform. Hierbei ist das Spannelement 4, das dem Sitz 2 und der Rückenlehne 3 bei entrasteter Sperre 9 ihre Elastizität vermittelt, jedoch in Form einer Blattfeder oder eines Blattfederpaketes 4′′′ ausgebildet, die bzw. das mit einem Ende am abgeknickten Teil 5′ fest mit diesem verbunden und mit dem anderen Ende an einem einfachen Widerlager 16 des Sitzträgers 1 angelegt ist. Dieses Widerlager 16 ist dabei nach dem gleichen Prinzip wie zu Fig. 4 beschrieben, einstellbar am Sitzträger 1 angeordnet. Die Wirkungsweise einer solchen Blattfeder bzw. eines solchen Blattfederpaketes bedarf keiner besonderen Erläuterung, da sich diese ohne weiteres aus Fig. 6 ergibt, aus der aber deutlich wird, daß eine derartige Spannelementausbildung noch weniger Raum im Bereich des Sitzträgers 1 unter dem Sitz beansprucht.

## Patentansprüche

1. Arbeitsstuhl mit Sitz und Rückenlehne, die beide an einem Sitzträger (1) gleichsinnig, voneinander abhängig und relativ zueinander schwenkbar gelagert sind, wobei der Sitz (2) im Bereich seines Vorderrands (2′) verschieblich mit dem Sitzträger (1) verbunden und am Sitzträger (1) ein auf Sitz (2) und Rückenlehnenträger (5) in Ruhestellungsrichtung wirkendes, elastisches Spannelement (4) angeordnet ist, und wobei ferner der Träger (5) der Rückenlehne (3) in Höhe des Sitzes (20 abgeknickt ausgebildet und mit dem Ende seines abgeknickten Teiles (5′) unter dem Sitz (2) an Sitzträger (1) in einem Gelenk (6) schwenkbar gelagert und der Sitz (2) mit seinem hinteren Randbereich (2˝) mit einem Gelenk (8) zwischen dem Gelenk (6) des Rückenlehmenträgers (5) und seiner Abknickung (7) mit dem abgeknickten Teil (5′) des Rückenlehmenträgers drehbar verbunden ist,
**dadurch gekennzeichnet,**
daß zwischen dem lehnenfernen Teil des Sitzträgers (1) und dem Drehgelenk (8) das in Form mindestens einer Feder (4′, 4′′′) einstellbar ausgebildete Spannelement (4), sich unter spitzem Winkel (α) zum abgeknickten Teil (5′) oder in dessen Richtung erstreckend, verspannt angeordnet ist, wobei zwischen dem Drehgelenk (8) und dem Sitzträger (1), im wesentlichen senkrecht gegen den Sitz (2) orientiert, eine Sitz- und Rückenlehnen-Einstellsperre (9) angeordnet ist und daß der Sitz (2) im Bereich unter seinem Vorderrand (2′) mit einem zum Lehnenträger (5) hin offenen Profil (11) versehen ist, das eine am Sitzträger (1) angeordnete in bezug auf den Profilquerschnitt querschnittskleinere Querstrebe (12) verschieblich unterfaßt.

2. Stuhl nach Anspruch 1,
**dadurch gekennzeichnet,**
daß das Spannelement (4) in Form zweier sich parallel erstreckenden Druckfedern (4′, 4˝) am Sitzträger (1) angeordnet ist, zwischen deren Anlenkstellen am als Achse (8′) ausgebildeten Gelenk (8) die gegen den Sitzträger (1) verrastbare Einstellsperre (9) angeordnet ist.

3. Stuhl nach Anspruch 1 oder 2,
**dadurch gekennzeichnet,**
daß die eine Druckfeder (4′) mit größerer Federkraft ausgelegt ist als die andere (4˝), die am trägerseitigen Ende mit einem Einstellelement (10) versehen ist.

4. Stuhl nach einem der Ansprüche 1 bis 4,
**dadurch gekennzeichnet,**
daß am Sitzträger (1) schwenkbar ein in bezug auf den Sitzträger (1) einstellbares Stellglied (10) und zwischen diesem und dem Drehgelenk (8) das Spannelement (4) verspannt angeordnet ist.

5. Stuhl nach Anspruch 5,
**dadurch gekennzeichnet,**
daß das Stellglied (10) einseitig schwenkbar am stationären Gelenk (6) des Sitzträgers (1) und andererseits mittels einer in einen Gelenkzapfen (13) eingreifenden Stellschraube (14) einstellbar am Sitzträger (1) fixiert angeordnet ist, wobei das Gelenk (6), der Gelenkzapfen (13) und die Anlenkstelle (15) des Spannelementes (4) am Stellglied (10) im Dreiecksverband angeordnet sind.

6. Stuhl nach Anspruch 1 mit einem in Richtung des abgeknickten Teiles (5′) orientierten Spannelement (4),
**dadurch gekennzeichnet,**
daß das Spannelement (4) in Form einer Blattfeder oder eines Blattfederpaketes (4′′′) ausgebildet ist, die das mit einem Ende am abgeknickten Teil (5′) fest mit diesem verbunden und mit dem anderen Ende an ein Widerlager (16) des Sitzträgers (1) angelegt ist.

7. Stuhl nach Anspruch 7,
**dadurch gekennzeichnet,**
daß das Widerlager (16) einstellbar am Sitzträger (1) angeordnet ist.

8. Stuhl nach Anspruch 6 oder 7,
**dadurch gekennzeichnet,**
daß das Spannelement (4) aus faserverstärktem Kunststoff gebildet ist.

## Claims

1. A working chair comprising seat and back both disposed on a seat carrier (1) and being swivable in the same direction in response to and relative to one another, with the seat (2), in the area of the front-sided rim (2′) thereof being diplaceably connected to the seat carrier (1) and with a flexible clamping element (4) acting on seat (2) and back carrier (5) in the direction of the resting position being disposed on seat carrier (1), and with, moreover, the carrier (5) of the back (3), at the level of seat (2), being of a bent-off configuration and, with the end of the bent-off section (5′) being swivably disposed underneath the seat (2) on the seat carrier (1) in a joint (6) and the seat (2), with the rear marginal area (2˝) with a joint (8) between the joint (6) of the back carrier (5) and the bent-off part (7) being rotatably connected to the bent-off part (5′),
characterized in that between the part of the seat carrier (1) remote from the back and the swivel joint (8) the clamping element (4) adjustably configured in the form of at least one spring (4′, 4′′′) is disposed to extend, in loaded condition, at an acute angle (α) toward the bent-off part (5′) or in the direction thereof, with a seat and back adjusting lock (9) - oriented in a direction substantially vertical against the seat (2) - being disposed between the swivel joint (8) and the seat carrier (1), and that the seat (2), in the area underneath its front-sided rim (2′) is provided with a profile (11) open toward the back carrier (5) and displaceably backed underneath a cross-tie (12) disposed on the seat carrier (1) and being of a cross-section smaller than the profile cross-section.

2. A chair according to claim 1,
characerized in
that the clamping element (4) in the form of two compression springs (4′, 4˝) extending in parallel, is disposed on the seat carrier (1), between the hinge points of which on the joint (8) configured as axis (8′) the adjusting lock (9) is disposed which is lockable against the seat carrier (1).

3. A chair according to claims 1 or 2, characterized in that one of said compression springs (4′) is designed with a stronger spring force than the other of said compression springs (4˝) which, on the carrier-sided end, is provided with a set element (10).

4. A chair according to any one of claims 1 to 4, characterized in that swivably disposed on the seat carrier (1) is an set member (10) adjustable relative to the seat carrier (1), with the clamping element (4), in loaded condition, being disposed between the set member (10) and the swivel joint (8).

5. A chair according to claim 4, characterized in that the set member (10), on the one hand, is swivably disposed on the stationary joint (6) of the seat carrier (1) and, on the other hand, by means of a set screw (14) engaging a hinge pin (13), is adjustably fixed on seat carrier (1), with the joint (6), the hinge pin (13) and the pivot point (15) of the clamping element (4) being disposed on the set member (10) in triangular connection.

6. A chair according to claim 1 comprising a clamping element (4) oriented in the direction of the bent-off part (5′),
characterized in that the clamping element (4) is configured in the form of a leaf spring or a leaf spring package (4′′′) which, with one end on the bent-off part (5′) is rigidly connected thereto and with the other end is in abutment (16) with the seat carrier (1).

7. A chair according to claim 7,
characterized in that the abutment (16) is adjustably disposed on seat carrier (1).

8. A chair according to claims 6 or 7,
characterized in that the clamping element (4) is formed of fiber-reinforced resin.

## Revendications

1. Siège de travail comportant une assise et un dossier qui sont tous deux montés pivotants dans le même sens, indépendamment l'un de l'autre et relativement l'un vers l'autre, sur un support d'assise (1), l'assise (2) étant reliée de manière coulissante, dans la zone de son bord avant (2'), au support d'assise (1), et un élément de serrage élastique (4) qui agit sur l'assise (2) et sur le support de dossier (5), étant disposé sur le support d'assise (1), le support (5) du dossier (3) étant par ailleurs réalisé de manière coudée dans la zone de l'assise (2) et monté de manière articulée, par l'extrémité de sa partie coudée (5′), sous l'assise (2), sur le support d'assise (1), dans une articulation (6), et l'assise (2) étant reliée de manière rotative, par son extrémité arrière (2"), à la partie coudée (5′) du support de dossier, au moyen d'une articulation (8) entre l'articulation (6) du support de dossier (5) et le coude (7) de celui-ci,
caractérisé en ce qu'entre la partie éloignée du dossier du support d'assise (1) et l'articulation de rotation (8), est disposé de manière tendue, l'élément de serrage (4) de configuration réglable, sous la forme d'au moins un ressort (4′, 4′′), s'étendant de façon à former un angle aigu (α) par rapport à la partie coudée (5′) ou dans la direction de celle-ci, un verrou de réglage d'assise et de dossier (9) étant disposé entre l'articulation de rotation (8) et le support d'assise (1), en étant orienté sensiblement perpendiculairement à l'assise (2), et en ce que l'assise (2), dans la zone située sous son bord avant (2′), est munie d'un profilé (11) qui est ouvert en direction du support de dossier (5), et qui s'engage de manière coulissante par dessus une traverse (12) disposée sur le support d'assise (1) et de section droite plus faible que celle du profilé.

2. Siège selon la revendication 1,
caractérisé en ce que l'élément de serrage (4) est agencé sur le support d'assise (1), sous la forme de deux ressorts de compression (4′, 4˝), entre les points d'articulation desquels, sur l'articulation (8) réalisée sous la forme d'un axe (8′), est disposé le verrou de réglage (9) encliquetable sur le support d'assise (1).

3. Siège selon la revendication 1 ou 2,
caractérisé en ce qu'un ressort de compression (4′) présente une force élastique supérieure à celle de l'autre (4˝), qui est muni à son extrémité côté support, d'un élément de réglage (10).

4. Siège selon l'une des revendications 1 à 4,
caractérisé en ce que sur le support d'assise (1) est monté pivotant un organe de réglage (10) susceptible d'être réglé, et l'élément de serrage (4) étant monté de manière tendue entre cet organe de réglage et l'articulation de rotation (8).

5. Siège selon la revendication 5,
caractérisé en ce que l'organe de réglage (10) est, d'une part monté de manière pivotante sur l'articulation stationnaire (6) du support d'assise (1), et d'autre part fixé de manière réglable sur le support d'assise (1) au moyen d'une vis de réglage (14) s'engageant dans un tourillon d'articulation (13), l'articulation (6), le tourillon d'articulation (13) et le point d'articulation (15) de l'élément de serrage (4) sur l'organe de réglage (10) étant disposés selon une configuration en triangle.

6. Siège selon la revendication 1, comportant un élément de serrage (4) orienté dans la direction de la partie coudée (5′),
caractérisé en ce que l'élément de serrage (4) se présente sous la forme d'un ressort à lame ou d'un paquet de ressorts à lames (4˝′), qui à l'une des extrémités est relié de manière fixe à la partie coudée (5′), et qui s'appuie par son autre extrémité contre une butée d'appui (16) du support d'assise (1).

7. Siège selon la revendication 6,
caractérisé en ce que la butée d'appui (16) est montée de manière réglable sur le support d'assise (1).

8. Siège selon la revendication 6 ou 7,
caractérisé en ce que l'élément de serrage (4) est réalisé en matière plastique renforcée de fibres.
